# EUROPÄISCHE PATENTSCHRIFT

(11) **EP 3 519 106 B1**
(45) Veröffentlichungstag und Bekanntmachung des Hinweises auf die Patenterteilung: **30.04.2025**
(21) Anmeldenummer: 17745156.4
(22) Anmeldetag: 19.07.2017
(51) Int. Cl.: B05C 11/10, B05C 3/18, B05C 3/109

(54) **VORRICHTUNG ZUM AUFTRAG EINES VISKOSEM MATERIALS**
DEVICE FOR APPLYING A VISCOUS MATERIAL
DISPOSITIF D'APPLICATION D'UN MATÉRIAU VISQUEUX

(30) Priorität: 02.10.2016 DE 102016118694
(43) Veröffentlichungstag der Anmeldung: 07.08.2019
(73) Patentinhaber: Broetje-Automation GmbH, 26180 Rastede (DE)
(72) Erfinder: PIDAN, Sergej, 71364 Winnenden (DE); RUPP, Kay, 70197 Stuttgart (DE); BIYIKLIOGLU, Nihat, 71665 Vaihingen (DE)
(74) Vertreter: Gottschald Patentanwälte Partnerschaft mbB
(86) Internationale Anmeldenummer: PCT/EP2017/068271
(87) Internationale Veröffentlichungsnummer: WO 2018/059775

(56) Entgegenhaltungen:
- EP-A1- 3 072 600
- EP-A2- 2 865 509
- CN-A- 105 032 717
- CN-U- 203 002 578
- DE-A1- 102009 060 475
- JP-A- 2012 200 694
- JP-U- S50 145 095
- US-A1- 2014 326 760
- US-A1- 2015 112 263

## Beschreibung

Die Erfindung betrifft ein Verfahren mit den Merkmalen des Anspruchs 1 In der DE 10 2009 060475 Al und der US 2014/326760 Al sind Vorrichtungen zum Auftragen von viskosen Material auf Verbindungselemente beschrieben.

In der CN 105032717 A ist eine Dichtmittelbeschichtungsdüse aus dem Bereich der Fertigungstechnologie für Displays beschrieben. In der US 2015/112263 Al sind Flüssigkeitszufuhrvorrichtungen für die Zufuhr eines flüssigen Mediums zu einem medizinischen Gerät beschrieben.

Aus dem Bau von Flugzeugstrukturteilen ist es bekannt, Nietköpfe von Bauteilen separat mit einem viskosen Material bzw. einer Dichtmasse zu umgeben. Hierzu wird eine Glocke bzw. Glockendüse über den Nietkopf gestülpt und das Dichtmaterial wird in die Glocke appliziert. Dabei kommt es häufig zu unerwünschtem Verhalten beim Trennen eines Fadens der Dichtmasse. Zudem sammelt sich überschüssiges Material nachteilig am Außenrand der Glockendüse an.

Es ist die Aufgabe der Erfindung, ein Verfahren zum Auftrag eines viskosen Materials anzugeben, das einen verschmutzungsarmen und reproduzierbaren Auftrag ermöglicht.

Diese Aufgabe wird für ein Verfahren erfindungsgemäß mit den Merkmalen des Anspruchs 1 gelöst. Durch das Vorsehen des Dosierglieds kann eine genauere Zuführung des viskosen Materials erfolgen. Auch die Trennung des Materials von dem Element nach erfolgtem Auftrag kann günstig beeinflusst werden. Unter einer Glocke wird dabei allgemein ein offener Hohlraum verstanden, der mit einer Öffnung bzw. dem Aufsetzrand voran in der Aufsetzrichtung über das vorstehende Element gestülpt werden kann. Die Form der Glocke ist im Sinne der Erfindung weitgehend beliebig, zum Beispiel hemisphärisch, zylindrisch oder Ähnliches.

Unter einem Dosierglied wir im Sinne der Erfindung jedes Mittel verstanden, mit dem zumindest ein Teil des zum Auftrag verwendeten Materialstroms ergänzend zu dem Fördermittel beeinflusst werden kann. Die unmittelbare Nähe des Dosierglieds zu der Glocke bzw. einem Austrittsbereich des Materialstroms kann es dabei ermöglichen, dass das Material nicht nur in Auftragsrichtung gefördert, sondern bei Bedarf auch teilweise zurückgezogen werden kann.

Die Vorteile der Erfindung sind besonders effektiv nutzbar, wenn das Bauteil ein Strukturbauteil eines Flugzeugs ist. Bevorzugt sind bei dem Bauteil eines oder mehrere Materialien aus der Gruppe Aluminiumlegierung, Verbundfaserwerkstoff und/oder Titan umfasst. Das vorstehende Element kann bevorzugt ein Nietkopf, der Kopf eines Schraubbolzens oder eines anderen Befestigungsmittels sein.

Bei dem viskosen Material kann es sich insbesondere um ein Dichtungsmaterial, insbesondere eine Flugzeugdichtmasse oder ein silikonartiges Dichtungsmaterial handeln.

Der Auftrag des viskosen Materials kann durch eine Bewegung des Bauteils und/oder durch eine Bewegung der Vorrichtung in der Aufsetzrichtung erfolgen. Im Sinne einer flexiblen und einer zumindest teilautomatisierten Fertigung ist die Vorrichtung als Endeffektor für einen Manipulator, wie bspw. eine Portalmaschine und/oder einen Industrieroboter ausgebildet ist.

Bei einer bevorzugten Ausführungsform der Erfindung ist das Dosierglied an einem Abzweig der Zuführleitung angeordnet, insbesondere kurz vor einem Eintritt der Zuführleitung in die Glocke. Die erlaubt eine einfache bauliche Realisierung, wobei die Nähe des Dosierglieds zu der Glocke eine schnelle und unmittelbare Beeinflussung des Materialstroms im Bereich der Glocke erlaubt.

Bei alternativen Ausführungsformen der Erfindung kann das Dosierglied auch unmittelbar in der Glocke vorgesehen sein. Zum Beispiel kann bei einer solchen Ausführungsform ein Hohlzylinder als Dosierglied vorgesehen sein, der konzentrisch um die Zuführleitung angeordnet ist und in der Glocke vorschiebbar ist.

Allgemein vorteilhaft ist es vorgesehen, dass das Dosierglied einen bewegbaren Dosierkolben umfasst, so dass eine einfache und effektive Möglichkeit eines Vorschubs oder auch eines Rückzugs des viskosen Materials durch eine Bewegung des Dosierkolbens erreicht wird. Der Dosierkolben ist dabei von einem Aktor antreibbar bewegbar. Besonders bevorzugt erfolgt die angetriebene Bewegung dabei in zwei Richtungen, so dass einerseits ein Materialvorschub und andererseits ein Materialrückzug ermöglicht ist.

In weiterer Detailgestaltung kann es dabei vorgesehen sein, dass der Dosierkolben in zumindest einer Stellung im Wesentlichen glatt mit einer Wand der Zuführleitung und/oder der Glocke abschließt. Hierdurch kann das Material vor dem Dosierkolben ungehindert transportiert werden, so dass sich keine unbewegte Materialmenge vor dem Dosierkolben ansammeln kann.

Es erfolgt nach einem Abheben der Glocke von dem Element ein Rückzug des Materials durch das Dosierglied. Dies erlaubt eine verbesserte Trennung eines Materialfadens und reduziert eine unerwünschte Materialansammlung im Randbereich der Glocke.

In bevorzugter Weiterbildung umfasst das Verfahren zudem den Schritt:
- Rückzug des Materials mittels des Dosierglieds im Zuge von Schritt c, um ein Abtrennen eines Materialfadens zu erleichtern.

Weitere Vorteile und Merkmale ergeben sich aus dem nachfolgend beschriebenen Ausführungsbeispiel sowie aus den abhängigen Ansprüchen.

Nachfolgend wird ein Ausführungsbeispiel der Erfindung beschrieben und anhand der anliegenden Zeichnungen näher erläutert. Dabei zeigt
- Fig. 1: eine räumliche Ansicht einer Vorrichtung,
- Fig. 2: eine Schnittansicht der Vorrichtung aus Fig. 1 von der Seite,
- Fig. 3: eine schematisierte Schnittansicht der Vorrichtung aus Fig. 1 in vier aufeinander folgenden Schritten a bis d eines Auftragsvorgangs.

Fig. 1 zeigt eine Vorrichtung zum Auftrag eines viskosen Materials in Form eines Dichtmittels auf Nietköpfe von Strukturbauteilen von Flugzeugen.

Die Vorrichtung ist insgesamt an einem Endeffektor eines Roboterarms ausgebildet. Ein vorderes Ende wird durch eine Glocke 1 gebildet, die über eine Zuführleitung 2 mit dem viskosen Material 3 beschickt werden kann. Ein nicht dargestelltes Fördermittel ist an dem Endeffektor stromaufwärts der Zuführleitung 2 vorgesehen und kann das viskose Material aus einem Reservoir in die Zuführleitung fördern.

Die Glocke 1 und die Zuführleitung 2 bilden vorliegend einen Düsenköper 4 als bauliche Einheit, wobei der Düsenkörper 4 als wechselbares Modul an einer Schnittstelle 5 mit einer einfederbaren Aufnahme 6 zum Längenausgleich verbindbar ist. Auf der gegenüberliegenden Seite der Aufnahme 6 befindet sich ein Flansch 7 zur Verbindung mit dem weiteren Endeffektor.

Die Glocke ist mit einem Aufsetzrand 8 über ein vorstehendes Element 9 in Form eines Nietkopfes eines Bauteils 9a bewegbar, um den Auftrag des Materials 3 zu ermöglichen.

Kurz vor der Einmündung der Zuführleitung 2 in die Glocke 1 ist ein Abzweig 10 der Zuführleitung 2 vorgesehen. In dem Abzweig 10 ist ein Dosierkolben 11 eines Dosierglieds 12 dichtend geführt. Der Dosierkolben 11 ist mittels eines vorliegend pneumatischen Aktors 13 des Dosierglieds 12 vorschiebbar und rückziehbar.

Ein vorderes Ende des Dosierkolbens 11 ist konkav und abgeschrägt geformt, so dass es in einer Stellung des Dosierkolbens eine glatte Innenwandung mit der übrigen Zuführleitung 2 ausbildet. Dies begünstigt einen vollständigen Austausch des vor dem Dosierkolben 11 befindlichen Materials 3 im Zuge der Materialförderung.

Die Funktion der Erfindung wird anhand der schematisch dargestellten Abläufe in Fig 3 näher erläutert:
Zunächst befindet sich der Dosierkolben 11 in einer rückgezogenen Position und die Glocke 1 ist teilweise mit viskosem Material 3 gefüllt. Die Glocke 1 wird mittels des Roboterarms in einer Aufsetzrichtung über den Nietkopf 9 gestülpt bis der Aufsetzrand 8 auf dem Bauteil 9a aufliegt (Fig. 3).

Nachfolgend wird der Dosierkolben 11 mittels des Aktors 12 nach vorne in Richtung der Glocke 1 geschoben, wodurch die Glocke 1 vollständig mit Material 3 gefüllt und der Nietkopf 9 vollständig mit Material 3 umhüllt wird (Fig. 3b).

Nachfolgend wird die Glocke 1 entgegen der Aufsetzrichtung um einen definierten Weg von dem Nietkopf 9 weg bewegt, wobei zunächst noch weiteres Material 3 durch das Fördermittel nachgefördert wird (Fig. 3c).

Zuletzt wird der Dosierkolben 11 wieder in die rückgezogene Position zurück bewegt, während eine seitliche und/oder kreisende Bewegung der Glocke 1 erfolgt, um eine Trennung des Materials bzw. eines Materialfadens zu bewirken. Durch dieses Rückziehen des Dosierkolbens 11 wird auch Material aus der Glocke in den Bereich der Zuführleitung zurückgezogen, was schematisch durch einen entstehenden Hohlraum 14 in der Glocke 1 angedeutet ist. Dies begünstigt insgesamt ein sauberes Trennen des Materialfadens und verringert eine Verschmutzung einer Außenwand der Glocke mit überschüssigem Material 3.

Zuletzt wird die Vorrichtung über den nächsten Nietkopf bewegt und der vorstehend beschriebene Ablauf wird wiederholt.

## Patentansprüche

1. Verfahren zum Auftrag eines viskosen Materials auf einen vorstehenden Nietkopf (9) eines Bauteils (9a) mittels einer Vorrichtung zum Auftrag eines viskosen Materials (3), wobei die Vorrichtung als Endeffektor für einen Manipulator ausgebildet ist, wobei die Vorrichtung umfasst
eine Glocke (1) mit einem umlaufenden Aufsetzrand (8), und eine Zuführleitung (2), wobei das Material (3) über ein Fördermittel durch die Zuführleitung (2) in die Glocke (1) förderbar ist,
wobei die Glocke (1) und die Zuführleitung (2) einen Düsenköper (4) als bauliche Einheit bilden, wobei der Düsenkörper (4) als wechselbares Modul an einer Schnittstelle (5) mit einer einfederbaren Aufnahme (6) zum Längenausgleich verbindbar ist,
wobei die Glocke (1) mit dem Aufsetzrand (8) in einer Aufsetzrichtung über einen Nietkopf eines Bauteils (9a) verbringbar ist, um den Nietkopf (9) mit dem Material (3) zu umhüllen, wobei im Bereich der Glocke (1) oder der Zuführleitung (2) ein Dosierglied (12) vorgesehen ist, wobei im Zuge eines Auftragsvorgangs ein Strom des Materials mittels des Dosierglieds (12) beeinflussbar ist, wobei das Dosierglied (12) einen bewegbaren Dosierkolben (11) umfasst,
wobei das Verfahren die folgenden Schritte umfasst
a. Aufsetzen der Glocke (1) auf das Bauteil (9a), wobei die Glocke (1) mittels eines Roboterarms in einer Aufsetzrichtung über den Nietkopf (9) gestülpt wird bis der Aufsetzrand (8) auf dem Bauteil (9a) aufliegt;
b. Befüllen der Glocke (1) mit dem viskosen Material (3), so dass der Nietkopf (9) umhüllt wird, wobei der Dosierkolben (11) mittels eines Aktors (13) nach vorne in Richtung der Glocke (1) geschoben wird, wodurch die Glocke (1) vollständig mit Material (3) gefüllt und der Nietkopf (9) vollständig mit Material (3) umhüllt wird;
c. Abheben der Glocke (1) von dem Nietkopf (9), wobei nachfolgend der Dosierkolben (11) wieder in eine rückgezogene Position zurückbewegt wird, während eine seitliche Bewegung der Glocke (1) erfolgt, um eine Trennung des Materials bzw. Materialfadens zu bewirken, wobei durch dieses Rückziehen des Dosierkolbens (22) auch Material aus der Glocke in den Bereich der Zuführleitung zurückgezogen wird.

2. Verfahren nach Anspruch 1, **dadurch gekennzeichnet, dass** das Dosierglied (12) an einem Abzweig (10) der Zuführleitung (2) angeordnet ist, insbesondere kurz vor einem Eintritt der Zuführleitung (2) in die Glocke (1).

3. Verfahren nach Anspruch 2 oder 3, **dadurch gekennzeichnet, dass** der Dosierkolben (11) von einem Aktor (13) antreibbar bewegbar in zwei Richtungen ist.

4. Verfahren nach einem der Ansprüche 1 bis 3, **dadurch gekennzeichnet, dass** der Dosierkolben (11) in zumindest einer Stellung im Wesentlichen glatt mit einer Wand der Zuführleitung (2) und/oder der Glocke (1) abschließt.

## Claims

1. Method for applying a viscous material to a projecting rivet head (9) of a component (9a) by means of an apparatus for applying a viscous material (3), wherein the apparatus is designed as an end effector for a manipulator, wherein the apparatus comprises
a bell (1) with a circumferential placement edge (8), and a feed line (2), wherein the material (3) is able to be conveyed by way of a conveying means through the feed line (2) into the bell (1),
wherein the bell (1) and the feed line (2) form a nozzle body (4) as a structural unit, wherein the nozzle body (4) is connectable as an exchangeable module at an interface (5) to a resiliently deflectable receptacle (6) for length compensation,
wherein the bell (1) with the placement edge (8) is able to be brought in a placing direction over a rivet head of a component (9a) in order to envelop the rivet head (9) with the material (3), wherein a metering member (12) is provided in the region of the bell (1) or of the feed line (2), wherein, in the course of an application operation, a flow of the material is able to be influenced by means of the metering member (12), wherein the metering member (12) comprises a movable metering piston (11), wherein the method comprises the following steps
a. placing the bell (1) onto the component (9a), wherein the bell (1) is put in a placing direction over the rivet head (9) by means of a robot arm until the placement edge (8) rests on the component (9a);
b. filling the bell (1) with the viscous material (3), with the result that the rivet head (9) is enveloped, wherein the metering piston (11) is pushed forwards towards the bell (1) by means of an actuator (13), as a result of which the bell (1) is filled completely with material (3) and the rivet head (9) is enveloped completely with material (3);
c. lifting the bell (1) off from the rivet head (9), wherein the metering piston (11) is subsequently moved back into a pulled-back position, while the bell (1) moves laterally, in order to bring about separation of the material or material thread, wherein this pulling back of the metering piston (22) also pulls material back out of the bell into the region of the feed line.

2. Method according to Claim 1, **characterized in that** the metering member (12) is arranged on a branch (10) of the feed line (2), in particular just before a point at which the feed line (2) enters the bell (1).

3. Method according to Claim 2 or 3, **characterized in that** the metering piston (11) is movable in a drivable manner by an actuator (13) in two directions.

4. Method according to one of Claims 1 to 3, **characterized in that** the metering piston (11), in at least one position, terminates substantially flush with a wall of the feed line (2) and/or the bell (1).

## Revendications

1. Procédé d'application d'une matière visqueuse sur une tête de rivet (9) faisant saillie d'une pièce (9a) au moyen d'un dispositif d'application d'une matière visqueuse (3), le dispositif étant conçu sous la forme d'un effecteur terminal pour un manipulateur, le dispositif comprenant
une cloche (1) avec un bord périphérique (8) de mise en place, et une conduite d'alimentation (2), la matière (3) étant apte à être acheminée dans la cloche (1) par un moyen de transport à travers la conduite d'alimentation (2),
la cloche (1) et la conduite d'alimentation (2) formant un corps de buse (4) en tant qu'unité de construction, le corps de buse (4) étant apte à être relié, en tant que module interchangeable, à une interface (5) ayant un support (6) à ressort pour la compensation de la longueur,
la cloche (1) étant apte à être amenée avec le bord de mise en place (8) dans une direction de mise en place sur une tête de rivet d'un pièce (9a), afin d'envelopper la tête de rivet (9) avec la matière (3), un élément de dosage (12) étant prévu dans la zone de la cloche (1) ou de la conduite d'alimentation (2), dans lequel, au cours d'une opération d'application, un flux de la matière est apte à être influencé au moyen de l'organe de dosage (12), l'organe de dosage (12) comprenant un piston de dosage (11) mobile, le procédé comprenant les étapes suivantes
a. mettre la cloche (1) en place sur la pièce (9a), la cloche (1) étant placée sur la tête de rivet (9) au moyen d'un bras de robot dans une direction de mise en place jusqu'à ce que le bord de mise en place (8) repose contre la pièce (9a) ;
b. remplir la cloche (1) avec la matière visqueuse (3) de manière à envelopper la tête de rivet (9), le piston de dosage (11) étant poussé vers l'avant en direction de la cloche (1) au moyen d'un actionneur (13), ce qui permet de remplir complètement la cloche (1) avec la matière (3) et d'envelopper complètement la tête de rivet (9) avec la matière (3) ;
c. soulever la cloche (1) de la tête de rivet (9), le piston de dosage (11) étant ensuite ramené dans une position rétractée, tandis qu'un mouvement latéral de la cloche (1) est effectué pour provoquer une séparation de la matière ou du fil de matière, ce retrait du piston de dosage (22) entraînant également le retrait de la matière de la cloche dans la zone du conduit d'alimentation.

2. Procédé selon la revendication 1, **caractérisé en ce que** l'organe de dosage (12) est agencé sur une dérivation (10) de la conduite d'alimentation (2), notamment juste avant une entrée de la conduite d'alimentation (2) dans la cloche (1).

3. Procédé selon la revendication 2 ou la revendication 3, **caractérisé en ce que** le piston de dosage (11) est mobile dans deux directions et est apte à être entraîné par un actionneur (13).

4. Procédé selon l'une des revendications 1 à 3, **caractérisé en ce que** le piston de dosage (11), dans au moins une position, se termine de manière sensiblement lisse avec une paroi de la conduite d'alimentation (2) et/ou de la cloche (1).
